# EUROPÄISCHE PATENTSCHRIFT

(11) **EP 2 020 288 B1**
(45) Veröffentlichungstag und Bekanntmachung des Hinweises auf die Patenterteilung: **03.12.2014**
(21) Anmeldenummer: 08012195.7
(22) Anmeldetag: 07.07.2008
(51) Int. Cl.: B30B 1/26, B30B 15/00, H01R 43/048

(54) **Crimppresse mit einer um eine Achse rotierenden Exzenterwelle zum Antrieb eines Pressenbärs**
Crimp press with an eccentric shaft rotating around an axis for driving a press ram
Presse de sertissage dotée d'un arbre excentré tournant autour d'un axe pour l'entraînement d'un coulisseau de presse

(30) Priorität: 01.08.2007 DE 102007036095
(43) Veröffentlichungstag der Anmeldung: 04.02.2009
(73) Patentinhaber: Schäfer Werkzeug- und Sondermaschinenbau GmbH, 76669 Bad Schönborn (DE)
(72) Erfinder: Lilleike, Martin, 68789 St. Leon-Rot (DE); Schäfer, Markus, 76669 Bad Schönborn (DE); Wuhrer, Alexander, 69190 Walldorf (DE)
(74) Vertreter: Hoffmann Eitle

(56) Entgegenhaltungen:
- EP-A1- 0 884 811
- GB-A- 1 398 048
- JP-A- 52 047 169
- US-A- 5 297 478

## Beschreibung

### Technisches Gebiet

Die Erfindung betrifft eine Crimppresse mit einer um eine Achse rotierbaren Exzenterwelle zum Antrieb eines Pressenbärs, bei der die Exzenterwelle mittels eines Vorderlagers und eines Hinterlagers in einem Maschinengestell gelagert ist, wobei das Vorder- und das Hinterlager einen Abstand voneinander haben.

### Stand der Technik

Eine solche Crimpvorrichtung ist aus der DE 102004043776B3 bekannt. Damit werden zunächst vertikal hochstehende Crimpfahnen von metallischen Crimpkontakten nach dem Einfügen eines Kabelendes in den Zwischenraum der Crimpfahnen einwärts umgebogen und so fest an das Kabel angedrückt, dass sich eine bleibende Verformung der Crimpfahnen und ein fester Sitz auf dem Kabelende ergibt. In Abhängigkeit von den Herstelltolleranzen des Kabels kann der Sitz unterschiedlich fest sein und die vorgeschriebenen Werte nicht erreichen oder übertreffen, mit der Folge dass eine feinfühlige Nachjustierung der Hubbewegung des Crimpbärs nötig ist.

Als ein bekannter Stand der Technik betrifft die JP 52 047 169 A gemäß dem Oberbegriff des Anspruchs 1, eine Vorrichtung zum Einstellen des Todpunktes eines Gleiters in einem Bewegungsmechanismus. Als weiterer Stand der Technik sind die Dokumente GB 1 398 048 A und US 5,297,478 A zu nennen.

### Darstellung der Erfindung

Der Erfindung liegt die Aufgabe zu Grunde, eine solche Vorrichtung derart weiter zu entwickeln, dass sich eine besonders einfache, feinfühlige und robuste Möglichkeit der Nachjustierung der Hubbewegung des Crimpbärs ergibt.

Diese Aufgabe wird erfindungsgemäß bei einer Vorrichtung nach dem Oberbegriff durch die kennzeichnenden Merkmale von Anspruch 1 gelöst. Auf vorteilhafte Weiterbildungen nehmen die Unteransprüche Bezug.

Bei der erfindungsgemäßen Crimppresse mit einer um eine Achse rotierbaren Exzenterwelle zum Antrieb eines Pressenbärs, bei der die Exzenterwelle mittels eines Vorderlagers und eines Hinterlagers in einem Maschinengestell gelagert ist, wobei das Vorder- und das Hinterlager einen Abstand voneinander haben, ist es demgemäss vorgesehen, dass das Maschinengestell erste Mittel umfasst, durch die das Hinterlager parallel zur Bewegungsrichtung des Pressenbärs höhenverstellbar ist.

Durch die Höhenverstellung des Hinterlagers relativ zum Vorderlager wird die Exzenterwelle wie ein zweiarmiger Hebel um das Vorderlager gekippt, mit der Folge, dass je nach Richtung und Größe der Kippbewegung der über das Vorderlager vorstehende Exzenter parallel zur Bewegungsrichtung des Pressenbärs mehr oder weniger abgesenkt oder angehoben wird, wobei eine Hebelübersetzung wirksam ist, die sich aus den Abständen des Exzenterantriebs des Pressenbärs von dem Vorderlager einerseits und des Hinterlagers von dem Vorderlager andererseits ergibt. Demgemäss können durch eine Betätigung der Höhenverstellung des Hinterlagers sehr feinfühlige Verstellungen der Hubbewegungen des Pressenbärs vorgenommen werden. Eien Verlagerung des Hinterlagers ist daher vor allem für eine Feineinstellung des Hubs des Pressenbärs geeignet.

Das Vorder- und das Hinterlager sowie der Antrieb des Pressenbärs am Exzenter der Exzenterwelle müssen zum Erreichen dieser Wirksamkeit entsprechende Kippbewegungen der Exzenterwelle zulassen. Diese Bedingung lässt sich besonders leicht erfüllen durch die Verwendung von Pendel-Rollen- oder Pendelkugellagern zur Lagerung der Exzenterwelle und zur Lagerung des Pleuels, durch den der Pressenbär mit dem Exzenter der Exzenterwelle verbunden ist.

Das Maschinengestell kann dabei ergänzend zweite Mittel umfassen, durch die das Vorderlager parallel zur Bewegungsrichtung des Pressenbärs höhenverstellbar ist. Eine Betätigung dieser Mittel wirkt sich wie ein einarmiger Hebel aus, bei dem der Drehpunkt das Hinterlager ist. Bedingt durch die resultierende Hebelübersetzung dieses Hebels, die sich bei der Anhebung oder Absenkung des Vorderlagers verstärkend auf die Anhebung oder Absenkung den Exzenter auswirkt, ergibt sich eine wesentliche direktere Veränderung des Hubs des Pressenbärs und eignet sich daher vor allem für eine Grobverstellung von dessen Hub.

Das Maschinengestell kann dritte Mittel umfassen, durch die das Vorder- und Hinterlager gemeinsam und parallel zur Bewegungsrichtung des Pressenbärs höhenverstellbar sind. Hierdurch lässt sich der Gesamthub des Pressenbärs schnell insgesamt auf ein abweichendes Niveau schnell verstellen, was bei der Verarbeitung von abweichenden Kabeln und/oder Crimpkontakten erforderlich sein kann, bevor eine Feinjustierung zunächst durch die isolierte Verstellung des Vorderlagers und danach durch eine isolierte Verstellung des Hinterlagers vorgenommen wird.

Das erste, das zweite und /oder das dritte Mittel können einen Gewinde- und/oder Schneckentrieb umfassen, um die jeweilige Höhenverstellung zu bewirken. Zweckmäßig sind das Vorder- und /oder das Hinterlager in einer vertikalen Gleitführung des Maschinengestells aufgenommen und unmittelbar auf dem Gewindetrieb abgestützt, der durch eine mit einer Gewindespindel zusammenwirkende und relativ verdrehbare Mutter gebildet ist. Die Relativverdrehung kann von Hand oder durch einen Servomotor bewirkt werden. Besonders feinfühlige Höhenverstellungen lassen sich erreichen, wenn der Gewinde- und/oder Schneckentrieb in einer Reihenschaltung angeordnet sind. Eine Verwendung von Keilverstellungen ist ebenfalls möglich.

Die Feineinstellung kann an der Außenseite des Gehäuses mit einer Skala zur Anzeige der jeweiligen Höhenposition des Vorder- und/oder Hinterlagers versehen sein.

### Kurzbeschreibung der Zeichnung

Eine beispielhafte Ausführung der Erfindung ist in der beiliegenden Zeichnung dargestellt. Sie wird nachfolgend näher erläutert.

Es zeigen:
Fig. 1 in schematischer, längsgeschnittener Darstellung eine Crimppresse der vorgeschlagenen Art.

### Ausführung der Erfindung

Die in Fig. 1 gezeigte Crimppresse umfasst eine durch einen Antriebsmotor 12 um ihre Achse rotierbare Exzenterwelle 1 zum Antrieb eines Pressenbärs 2, wobei die Exzenterwelle 1 mittels eines Vorderlagers 3 und eines Hinterlagers 4 in einem Maschinengestell 5 gelagert ist und wobei das Vorder- und das Hinterlager 3, 4 einen Abstand voneinander haben. Sowohl das Vorder- als auch das Hinterlager werden durch nicht gezeigte Pendel - Wälzlager gebildet, die je nach Größe eine oder mehrere Reihen von Wälzkörpern in Gestalt von Kugeln oder Tonnen haben können.

Das Maschinengestell 5 umfasst erste Mittel 6, durch die das Hinterlager 4 parallel zur Bewegungsrichtung 7 des Pressenbärs 2 höhenverstellbar ist.

Das Maschinengestell 5 umfasst zweite Mittel 8 durch die das Vorderlager 3 parallel zur Bewegungsrichtung 7 des Pressenbärs 2 höhenverstellbar ist.

Das Maschinengestell umfasst ferner dritte Mittel 9, durch die das Vorder- und Hinterlager 3, 4 gemeinsam und parallel zur Bewegungsrichtung 7 des Pressenbärs 2 höhenverstellbar sind. Das Vorderlager 3 und das Hinterlager 4 sind dabei auf einer durch eine Platte gebildeten Konsole 11 abgestützt, die nur in vertikaler Richtung anheb- und absenkbar ist.

Das erste, das zweite und das Dritte Mittel 6, 8, 9 können isoliert voneinander betätigt werden, um die unterschiedlichen Einstellbewegungen des Hubs des Pressenbärs 2 zu ermöglichen.

Das erste, das zweite und /oder das Dritte Mittel 6, 8, 9 umfassen jeweils einen Gewindetrieb, mit dem das jeweilige Lager 3, 4 isoliert voneinander bzw. eine Konsole 11 angehoben oder abgesenkt werden kann, auf der die Lager 3, 4 gemeinsam abgestützt sind. Werden die Lager 3, 4 isoliert voneinander angehoben bzw. abgesenkt, dann resuliert eine Kippbwegung der Exzenterwelle 1, bezogen auf die Konsole 11.

Jeder Gewindetrieb umfasst eine Gewindespindel und eine mittels eines Servoantrieb 10 relativ zu der jeweiligen Gewindespindel verdrehbare Mutter, wobei die Gewindespindel bzw. die Mutter einerseits in dem Maschinengestell 5 bzw. auf der Konsole 11 oder den Lagern 3, 4 der Crimpvorrichtung abgestützt ist. Durch eine Betätigung lässt sich dadurch eine Höhenverstellung der Exzenterwelle bzw. des damit durch einen Exzenter 13 verbundenen Pressenbärs 2 bewirken.

Die mit der Erfindung erzielten Vorteile bestehen in einem einfachen Aufbau in Verbindung mit einer großen Robustheit und einer feinfühligen Verstellbarkeit des Hubs des Pressenbärs.

## Patentansprüche

1. Crimppresse mit einer um eine Achse rotierbaren Exzenterwelle (1) zum Antrieb eines Pressenbärs (2), bei der die Exzenterwelle (1) mittels eines Vorderlagers (3) und eines Hinterlagers (4) in einem Maschinengestell (5) gelagert ist, wobei das Vorder- und das Hinterlager (3, 4) einen Abstand voneinander haben, **dadurch gekennzeichnet, dass** das Maschinengestell (5) erste Mittel (6) umfasst, durch die das Hinterlager (4) derart parallel zur Bewegungsrichtung (7) des Pressenbärs (2) höhenverstellbar ist, dass die Exzenterwelle (1) wie ein zweiarmiger Hebel um das Vorderlager (3) gekippt wird.

2. Crimppresse nach Anspruch 1, **dadurch gekennzeichnet, dass** das Maschinengestell (5) zweite Mittel (8) umfasst, durch die das Vorderlager (3) parallel zur Bewegungsrichtung (7) des Pressenbärs (2) höhenverstellbar ist.

3. Crimppresse nach Anspruch 1 oder 2, **dadurch gekennzeichnet, dass** das Maschinengestell dritte Mittel (9) umfasst, durch die das Vorder- und Hinterlager (3, 4) gemeinsam und parallel zur Bewegungsrichtung (7) des Pressenbärs (2) höhenverstellbar sind.

4. Crimppresse nach einem der Ansprüche 1 oder 2, **dadurch gekennzeichnet, dass** das erste, das zweite und /oder das Dritte Mittel (6, 8, 9) einen Gewinde- und/oder Schneckentrieb umfasst.

5. Crimppresse nach Anspruch 4, **dadurch gekennzeichnet, dass** der Gewinde- und/oder Schneckentrieb in einer Reihenschaltung angeordnet sind, um eine Feineinstellung zu ermöglichen.

6. Crimppresse nach Anspruch 5, **dadurch gekennzeichnet, dass** die Feineinstellung eine am Gehäuse (5) angebrachte Skala zur Anzeige der jeweiligen Höhenposition des Vorder- und/oder Hinterlagers (3, 4) aufweist.

7. Crimppresse nach einem der Ansprüche 1 oder 2, **dadurch gekennzeichnet, dass** das erste, das zweite und /oder das Dritte Mittel (6, 8, 9) eine Keilverstellung umfasst.

8. Crimppresse nach einem der Ansprüche 1 bis 7, **dadurch gekennzeichnet, dass** das erste, das zweite und/oder das Dritte Mittel (6, 8, 9) durch einen Servoantrieb (10) betätigbar ist.

## Claims

1. Crimping press having an eccentric shaft (1) rotatable about an axis for driving a press ram (2), in which the eccentric shaft (1) is mounted by means of a front bearing (3) and a rear bearing (4) in a machine frame (5), wherein the front and rear bearings (3, 4) are spaced apart from each other, **characterised in that** the machine frame (5) comprises first means (6) by which the rear bearing (4) is adjustable in height parallel to the direction of movement (7) of the press ram (2) in such a way that the eccentric shaft (1) is tilted about the front bearing (3) like a two-armed lever.

2. Crimping press according to claim 1, **characterised in that** the machine frame (5) comprises second means (8) by which the front bearing (3) is adjustable in height parallel to the direction of movement (7) of the press ram (2).

3. Crimping press according to claim 1 or 2, **characterised in that** the machine frame comprises third means (9) by which the front and rear bearings (3, 4) are adjustable in height together and parallel to the direction of movement (7) of the press ram (2).

4. Crimping press according to either of claims 1 or 2, **characterised in that** the first, second and/or third means (6, 8, 9) comprises a screw and/or worm drive.

5. Crimping press according to claim 4, **characterised in that** the screw and/or worm drive are arranged in series to enable fine adjustment.

6. Crimping press according to claim 5, **characterised in that** the fine adjustment mechanism has a scale provided on the housing (5) for indicating the respective height position of the front and/or rear bearing (3, 4).

7. Crimping press according to either of claims 1 or 2, **characterised in that** the first, second and/or third means (6, 8, 9) comprises a wedge adjustment mechanism.

8. Crimping press according to any of claims 1 to 7, **characterised in that** the first, second and/or third means (6, 8, 9) can be actuated by a servodrive (10).

## Revendications

1. Presse de sertissage, avec un arbre excentrique (1) rotatif autour d'un axe pour l'entraînement d'un marteau de presse (2), où l'arbre excentrique (1) est monté dans un bâti de machine (5) au moyen d'un palier avant (3) et d'un palier arrière (4), le palier avant et le palier arrière (3, 4) étant espacés l'un de l'autre, **caractérisée en ce que** le bâti de machine (5) est pourvu de premiers moyens (6) par lesquels le palier arrière (4) est réglable en hauteur parallèlement à la direction de déplacement (7) du marteau de presse (2), de telle manière que l'arbre excentrique (1) est pivoté autour du palier avant (3) comme un levier à deux bras.

2. Presse de sertissage selon la revendication 1, **caractérisée en ce que** le bâti de machine (5) est pourvu de deuxièmes moyens (8) par lesquels le palier avant (3) est réglable en hauteur parallèlement à la direction de déplacement (7) du marteau de presse (2).

3. Presse de sertissage selon la revendication 1 ou 2, **caractérisée en ce que** le bâti de machine est pourvu de troisièmes moyens (9) par lesquels le palier avant et le palier arrière (3, 4) sont réglables en hauteur ensemble et parallèlement à la direction de déplacement (7) du marteau de presse (2).

4. Presse de sertissage selon la revendication 1 ou 2, **caractérisée en ce que** les premiers, les deuxièmes et/ou les troisièmes moyens (6, 8, 9) comprennent une vis d'entraînement et/ou une transmission à vis sans fin.

5. Presse de sertissage selon la revendication 4, **caractérisée en ce que** la vis d'entraînement et/ou la transmission à vis sans fin sont montées en série pour permettre un réglage de précision.

6. Presse de sertissage selon la revendication 5, **caractérisée en ce que** le réglage de précision présente une graduation appliquée sur le carter (5) pour l'indication de la position en hauteur du palier avant et/ou du palier arrière (3, 4).

7. Presse de sertissage selon la revendication 1 ou 2, **caractérisée en ce que** les premiers, les deuxièmes et/ou les troisièmes moyens (6, 8, 9) comprennent un réglage par clavette.

8. Presse de sertissage selon l'une des revendications 1 à 7, **caractérisée en ce que** les premiers, les deuxièmes et/ou les troisièmes moyens (6, 8, 9) sont actionnables par une servocommande (10).
